# EUROPÄISCHE PATENTANMELDUNG

(11) **EP 2 565 137 A2**
(43) Veröffentlichungstag der Anmeldung: **06.03.2013**
(21) Anmeldenummer: 12006250.0
(22) Anmeldetag: 05.09.2012
(51) Int. Cl.: B65H 39/043, B65H 39/055, B65H 39/10, B65H 31/30, B65H 1/30, B65H 33/16, B42C 19/00

(54) **Verfahren und Vorrichtung zum Zusammentragen von losen Buchblocks**

(30) Priorität: 01.09.2011 DE 102011113050; 14.04.2012 DE 102012008236
(71) Anmelder: Kolbus GmbH & Co. KG, 32369 Rahden (DE)
(72) Erfinder: Klarhorst, Thomas, 32657 Lemgo (DE); Döpke, Karl-Heinz, 32369 Rahden (DE); Büntemeyer, Kai, 32369 Rahden (DE)

(57) **Zusammenfassung**

Bei einem Verfahren zum Zusammentragen von losen Buchblocks (B, B1..7) ist vorgesehen, dass über wenigstens einen Anleger (10.1..3) lose Teilblocks (B, TB) aus wenigstens zwei, in einem Buchblock (B) aufeinander folgenden, seriell bedruckten Signaturen (7) den Transportsegmenten (3) zugeführt werden, indem die wenigstens zwei Signaturen (7) nacheinander einem Magazin (11) des wenigstens einen Anlegers (10.1..3) entnommen werden.

## Beschreibung

Die Erfindung betrifft ein Verfahren und eine Vorrichtung zum Zusammentragen von losen Buchblocks bestehend aus ein- oder mehrblättrigen Signaturen, wie Falzbogen und/oder Einzelblätter, mit einer Sammelstrecke, mit einer umlaufenden Fördereinrichtung mit in gleichen Abständen aufeinander folgenden Transportsegmenten und mit mehreren entlang der Sammelstrecke angeordneten Anlegern zum Zuführen der Signaturen zu den Transportsegmenten.

Bei der Herstellung gebundener Buchblocks und Broschuren werden Signaturen, wie Falzbogen und/oder Einzelblätter zu losen Buchblocks zusammengetragen und mittels Klebebindung, Draht- oder Fadenheftung gebunden und ggf. mit einem Umschlag oder einem Fälzelstreifen versehen. In den Anlegern resp. ihren Magazinen der Zusammentragmaschine befinden sich jeweils gleiche Falzbogen bzw. Einzelblätter. Beim herkömmlichen Zusammentragen wird nacheinander jeweils eine einzelne Signatur aus den Magazinen entnommen und der Sammelstrecke zur sukzessiven Bildung der losen Buchblocks zugeführt.

Bei der Verarbeitung von auf Digitaldruckmaschinen gedruckten Inhalten kann der Zusammentragprozess entfallen, da alle Seiten eines Buchblocks der Reihe nach gedruckt und zu einem losen Buchblock gestapelt werden. Allerdings müssen die losen Buchblocks unversehrt einer nachgeordneten Bindevorrichtung überführt werden, was mit nicht unerheblichem logistischen Aufwand verbunden ist. Die meist nur aus einzelnen Blättern oder Viertelbogen bestehenden losen Buchblocks können beim Transport leicht auseinander fallen und ihre Ordnung verlieren. In der EP 2 159 070 A1 wird dazu vorgeschlagen, die einzelnen digital gedruckten Signaturen mit einem falznahen Klebstoffauftrag zu einem provisorisch gebundenen Buchblock zu verkleben. Dadurch wird die Handhabung der Buchblocks zwar erleichtert, die hilfsweise Verklebung verteuert aber die Herstellung und muss schließlich beim finalen Binden der Broschuren resp. Buchblocks wieder entfernt werden.

Häufig werden die Buchblocks noch auf manuellem Wege von der Digitaldruckmaschine zur Bindevorrichtung verbracht und auf Transportwagen oder Paletten lose übereinander geschichtet. Aufgrund der geringen Stabilität der gestapelten Haufen ist die Speicherkapazität begrenzt und Zwischenlagerkapazitäten sind schnell ausgeschöpft. Außerdem besteht Verwechslungsgefahr, wenn unterschiedliche Buchblocks von annähernd gleichem Format verarbeitet werden. Bei inline miteinander verketteten Digitaldruck- und Bindemaschinen besteht das Problem, dass die Druckleistung der Digitaldruckmaschinen durch die jeweilige bedruckte Gesamtpapierfläche des herzustellenden Buchblocks zu teilen ist, während sich die Bindeleistung auf die Einheit Buchblock bezieht. Eine Inline-Kopplung kann nur für ein sehr eingeschränktes Formatspektrum in Gleichklang gebracht werden. Bei davon abweichenden Formaten und Seitenumfängen der herzustellenden Buchblocks bestehen zum Teil erhebliche und damit unwirtschaftliche Leistungsdiskrepanzen innerhalb der Inline-Kopplung, sodass entweder die Digitaldruckmaschine oder die Bindemaschine in ihrer möglichen Leistung ausgebremst wird.

Festzuhalten ist, dass es bislang noch keine wirtschaftlich sinnvolle Lösung für die Zwischenspeicherung und überbetrieblichen Transport der losen Buchblocks gibt. Auf der anderen Seite existieren eine Vielzahl konventioneller Klebebindelinien, die einen mit einer gattungsgemäßen Zusammentragmaschine direkt verbundenen Klebebinder aufweisen. Bei der Verarbeitung digital gedruckter loser Buchblocks bleibt die Zusammentragmaschine ungenutzt und die Buchblocks werden stattdessen mühevoll von Hand über eine Handanlage angelegt. Es besteht ein Bedarf für eine betriebssicheres, leistungsfähiges und automatisierbares Handling digital gedruckter Inhalte zwischen Digitaldruckmaschinen und Bindevorrichtungen.

Der Erfindung liegt die Aufgabe zugrunde, ein Verfahren und eine Vorrichtung zum Zusammentragen von losen Buchblocks zu schaffen, das bzw. die eine störungssichere und leistungsfähige Logistik zwischen Digitaldruckmaschinen und Bindevorrichtungen ermöglicht und ein handanlagenfreies Anlegen über die Zusammentragmaschine erlaubt.

Diese Aufgabe wird gelöst durch ein Verfahren nach Anspruch 1 und durch eine Vorrichtung nach Anspruch 10. Die abhängigen Ansprüche definieren bevorzugte Ausführungsformen des erfindungsgemäßen Verfahrens bzw. der erfindungsgemäßen Vorrichtung.

Nach dem erfindungsgemäßen Verfahren ist vorgesehen, dass über wenigstens einen Anleger lose Teilblocks aus wenigstens zwei, in einem Buchblock aufeinander folgenden, seriell bedruckten Signaturen den Transportsegmenten zugeführt werden, indem die wenigstens zwei Signaturen nacheinander einem Magazin des wenigstens einen Anlegers entnommen werden. Seriell bedruckte Signaturen können in einem quasi unendlichen Stapel in das Magazin des Anlegers gegeben werden. Die Separierung oder das separate Handling einzelner Buchblocks kann entfallen. Die Buchblocks oder auch Teilblocks davon brauchen nicht versetzt zueinander übereinander geschichtet zu werden. Durch das sequentielle Vereinzeln seriell bedruckter Signaturen können die jeweiligen Signaturen, die für einen Buchblock oder Teilblock bestimmt sind, exakt abgezählt vom quasi unendlichen Stapel abgenommen werden. Im Stapel folgt auf die letzte Signatur des vorgehenden Teilblocks die erste Signatur des nächsten Teilblocks. Der nächste Teilblock kann identisch zum vorangehenden sein, wenn eine Auflage gleicher Buchblocks verarbeitet wird, oder es folgt ein formatgleicher Buchblock anderen Inhalts und ggf. anderen Umfangs an Signaturen. Die jeweiligen Informationen über die Anzahl zu vereinzelnder Signaturen je Teilblock können in einer Steuereinrichtung vorliegen und/oder quasi aus den Signaturen anhand von identifizierbaren Merkmalen ausgelesen werden. Dadurch wird gleichzeitig eine Vollständigkeitsprüfung der Buchblocks resp. Teilblocks ermöglicht, die bei der bisherigen Handhabung digital gedruckter Buchblocks nicht möglich ist.

Es können die gleichen logistischen (Speicher-) Einrichtungen genutzt werden wie bei konventionell bedruckten Signaturen, wo identische Signaturen in Wickeln, Stangen usw. gespeichert werden. Derartig gespeicherte, seriell bedruckte Signaturen lassen sich wesentlich sicherer transportieren und zwischenlagern, sodass eine überbetriebliche Verarbeitung möglich wird und größere Speicherkapazitäten nutzbar sind.

Nach der erfindungsgemäßen Vorrichtung ist der Anleger der Zusammentragmaschine als Zählanleger ausgebildet, zum Vereinzeln der jeweils erforderlichen Anzahl von jeweils in einem Buchblock aufeinander folgenden Signaturen und zum stapelweisen Überführen der Signaturen an die Transportsegmente der Sammelstrecke.

Die Merkmale der vorliegenden Erfindung werden in der folgenden Beschreibung mehrerer Ausführungsbeispiele anhand der beigefügten Zeichnungen erläutert. Es zeigen:
- **Fig. 1**: einen Ausschnitt mit zwei Anlegern einer Zusammentragmaschine in einer Seitenansicht;
- **Fig. 2a**: eine Schnittansicht durch ein Zwischenmagazin der Anleger gemäß Definition II-II in Fig.1;
- **Fig. 2b**: das Zwischenmagazin mit optionaler Zwischenebene in gleicher Schnittansicht;
- **Fig. 3**: einen Anleger mit einer nachgeordneten Rampenfördereinrichtung;
- **Fig. 4a**: ein Schema eines ersten Zusammentragprozesses;
- **Fig. 4b**: ein Schema eines zweiten Zusammentragprozesses;
- **Fig. 5a**: ein Schema vom manuellen Befüllen eines Anlegermagazins;
- **Fig. 5b**: ein Schema von der Befüllung mittels Stangenanleger;
- **Fig. 5**c: ein Schema von einer Inline-Kopplung mit einer Digitaldruckmaschine;
- **Fig. 5**d: ein Schema von einer Kopplung mit einer Falzeinrichtung;
- **Fig. 6**: eine Seitenansicht gemäß Definition VI-VI in Fig.1 von einem mit dem Magazin verbundenen Stangenanleger;
- **Fig. 7**: eine Seitenansicht von zwei Anlegern mit einem gemeinsamen Zwischenmagazin.

Die Fig. 1 zeigt einen Ausschnitt einer Zusammentragmaschine 1, in der Buchblocks B zusammengetragen werden, um sie einer nachgeordneten Bindeeinrichtung, z.B einem Klebebinder zuzuführen. Die Zusammentragmaschine 1 weist eine Sammelstrecke 2 auf, bestehend aus einem Förderkanal 5 mit den Förderkanal 5 durchgreifenden Transporteuren 4 einer kontinuierlich umlaufenden Förderkette 6 in definierten Abständen zueinander. Die Buchblocks B werden von den Transporteuren 4 geschoben, sodass quasi vor den jeweiligen Transporteuren 4 Transportsegmente 3 für die Buchblocks B ausgebildet sind. Die Transportsegmente 3 können auch von Transportschalen o. dgl. gebildet sein, die kontinuierlich oder auch intermittierend angetrieben sind.

Längs der Sammelstrecke 2 sind Anleger 10.1, 10.2 angeordnet, die in Laufrichtung des Sammelstrecke 2 orientiert sind. Jeder Anleger 10.1, 10.2 weist ein Magazin 11 zur Aufnahme von gestapelten Signaturen 7 auf, mit einem den Magazinboden bildenden Saugband 13. Dessen Breite ist derart gewählt, dass die Signaturen 7 mit ihrem Rückenbereich um eine definierte Länge über das Saugband 13 hinausragen, um ein Erfassen und Abkippen der untersten Signatur 7 mittels eines Saugers 12 zu ermöglichen. Die dadurch vereinzelte Signatur 7 wird von dem taktweise vor und zurück laufenden Saugband 13 aus dem Magazin 11 zu einem Abzugsrollenpaar 14 vorgeschoben, an das sich ein abwärts geneigter Klemmriemenförderer 15 anschließt. Beim herkömmlichen Zusammentragen werden die vereinzelten Signaturen 7 den Transportsegmenten 3 zur Bildung des Buchblocks zugeführt, wobei von jedem der Anleger 10.1, 10.2 nur eine einzelne Signatur zur Bildung eines Buchblocks abgegeben wird.

Erfindungsgemäß werden über wenigstens einen Anleger 10.1, 10.2 lose Teilblocks aus wenigstens zwei, in einem Buchblock aufeinander folgenden, seriell bedruckten Signaturen 7 den Transportsegmenten 3 zugeführt. Die wenigstens zwei Signaturen 7 werden nacheinander dem Magazin 11 des wenigstens einen Anlegers 10.1, 10.2 entnommen.

Der aus Fig. 1 ersichtliche Zusammentragprozess ist in Fig. 4 a schematisch dargestellt. Über jeden der Anleger 10.1, 10.2, 10.3 wird jeweils ein vollständiger Buchblock B_{I}. B_{II}, B_{III} der Sammelstrecke 2 zugeführt, wobei ein jeweiliger Buchblock vor jeweils einem freien Transporteur 4 abgelegt wird. Ein noch nicht belegtes Transportsegment 3 ist in der Fig. 4 a durch einen gestrichelten Rahmen visualisiert. Vom Anleger 10.1 werden Buchblocks B_{I} zugeführt, vom Anleger 10.2 Buchblocks B_{II} und vom Anleger 10.3 Buchblocks B_{III}. Es kann sich bei den Buchblocks B_{I}, B_{II}, B_{III} um identische Buchblocks B einer Auflage von mehreren Buchblocks gleichen Inhalts handeln, d.h. über jeden Anleger 10.1, 10.2, 10.3 werden die gleichen Buchblocks der Sammelstrecke 2 zugeführt.

Die Buchblocks können aber auch unterschiedlichen Inhalts sein und sich ggf. auch in ihren Seitenumfängen voneinander unterscheiden. Dieses Szenario ist aus Fig. 1 ersichtlich. Die unterschiedlichen Buchblocks sind als Buchblocks B₁ bis B₇ gekennzeichnet. Die Buchblocks B₁ und B₃ befinden sich bereits auf der Sammelstrecke 2, ein weiterer Buchblock B₂ wird im dargestellten Moment auf ein bis dato unbelegtes Transportsegment 3 der Sammelstrecke 2 abgeworfen. Die weiteren Buchblocks B₄ bis B₇ befinden sich noch in den Magazinen 11 der beiden Anleger 10.1, 10.2 bzw. werden aus den Magazinen 11 vereinzelt.

Im Gegensatz zum herkömmlichen Zusammentragen wird die jeweils aus den Magazinen 11 vereinzelte Signatur 7 nicht direkt dem Transportsegment 3 zugeführt, sondern zunächst in einem Zwischenmagazin 21 mit nachfolgend vereinzelten Signaturen 7 zum Teilblock bzw. zum jeweiligen Buchblock, in Fig. 1 der Buchblock B₅, gestapelt, welcher dann durch Öffnen des Magazinbodens 22 auf ein freies Transportsegment 3 abgeworfen wird. Siehe auch Fig. 2 a.

Fig. 4b zeigt einen alternativen Zusammentragprozess. Hier werden jeweils Teilblocks TB₁, TB₂ und TB₃ von den Anlegern 10.1, 10.2, 10.3 der Sammelstrecke 2 zugeführt. Die Teilblocks TB₁, TB₂ und TB₃ werden auf der Sammelstrecke 2 zum Buchblock B übereinander gestapelt. Fig. 2b zeigt das Zwischenmagazin 21 mit einer zusätzlichen Zwischenebene 23, auf der im Zwischenmagazin 21 gebildete Teilblocks TB ablegbar sind und von der die Teilblocks TB von den Transporteuren 4 der Sammelstrecke 2 zur Stapelbildung abgestreift werden. Die Zwischenebene 23 ist nach der Dicke des bis dato auf der Sammelstrecke 2 gebildeten Buchblocks höheneinstellbar.

In Fig. 3 ist ein Anleger 10 mit einer nachgeordneten Rampenfördereinrichtung dargestellt. Im Zwischenmagazin 21 gebildete Buchblocks oder Teilblocks TB₂ werden auf eine oberhalb der Transporteure 4 liegende Rampe 24 abgelegt. Mittels eines separat angetriebenen Transporteurs 25 werden die Buchblocks bzw. Teilblocks TB₂ auf annähernd Fördergeschwindigkeit der Sammelstrecke 2 vorbeschleunigt und auf einem abwärts geneigten Teilstück der Rampe 24 in den Förderpfad der Transporteure 4 der Sammelstrecke 2 verbracht und schließlich von diesen stoßfrei übernommen und ggf. mit anderen Teilblocks TB₁ zum Buchblock B zusammengetragen.

Nach der Erfindung wird also das Zusammentragen bzw. die Stapelbildung zumindest teilweise von der Sammelstrecke 2 weg in den jeweiligen Anleger 10.1, 10.2, 10.3 verlegt, mit dem Vorteil, dass seriell bedruckte Signaturen 7, wie sie im Digitaldruck anfallen, in die Magazine 11 der Anleger 10.1, 10.2, 10.3 gegeben werden können. Durch das sequentielle Vereinzeln werden diejenigen Signaturen 7, die zu einem Buchblock B oder Teilblock TB gehören, exakt abgezählt vom quasi unendlichen Stapel aus den Magazinen 11 abgenommen und stapelweise an die Sammelstrecke 2 abgegeben.

Durch die Parallelisierung der Prozesse mit einer Vielzahl von entlang der Sammelstrecke 2 angeordneten Anlegern 10.1, 10.2, 10.3 (wie oben dargelegt) können hohe Zuführleistungen erzielt werden. Vergleichbar zum herkömmlichen Zusammentragen können bei eine größere Zahl von Signaturen 7 aufweisenden Buchblocks B mehrere Anleger 10.1, 10.2, 10.3 eingesetzt werden.

Auf der anderen Seite ist es möglich, digital gedruckte Inhalte mit konventionell gedruckten Inhalten zu kombinieren, indem bspw. ein erster Anleger 10.1 einen ersten Teilblock TB₁ aus mehreren seriell bedruckten Signaturen 7 zuführt, ein zweiter, herkömmlich betriebener Anleger 10.2 eine im Offset bedruckte Signatur vor den Transporteuren 4 ablegt und ein dritter Anleger 10.3 wiederum einen digital bedruckten Teilblock TB₂ zuführt.

In Fig. 7 ist eine alternative Möglichkeit dargestellt, von verschiedenen Druckmaschinen produzierte Signaturen 7, 7 a miteinander zu einem Buchblock B zu vermischen. Einem gemeinsamen Zwischenmagazin 21' sind zwei Anleger 10 a, b zugeordnet, die die jeweiligen Signaturen 7, 7a in bestimmter Reihenfolge dem Zwischenmagazin 21' zuführen. Über den Anleger 10 a werden beispielsweise seriell s/w-bedruckte Signaturen 7 dem Zwischenmagazin 21' zugeführt, während vom Anleger 10 b seriell in Farbe bedruckte Signaturen 7 a abgelegt werden. In dem Zwischenmagazin 21' werden die Signaturen 7, 7 a in der gewünschten Reihenfolge zum Buchblock B übereinander gestapelt, indem der Vereinzelungsvorgang am Anleger 10 a jeweils kurzzeitig unterbrochen wird, um ein oder mehrere farbige Signaturen 7 a vom Anleger 10 b zwischenzulegen. Der im Zwischenmagazin 21' gebildete Buchblock B wird schließlich wie oben beschrieben durch Öffnen des Magazinbodens 22 auf ein freies Transportsegment 3 abgelegt.

Die Steuerung der Zusammentragprozesse erfolgt mit einer übergeordneten Steuervorrichtung 18 (siehe Fig. 1). Im Bereich der Klemmriemenförderer 15 angeordnete Barcodeleser 17 erfassen in einem Barcode verschlüsselte Merkmale der Signaturen 7. Verschiedene Ausprägungen der Steuerung sind möglich.

In einem Datenspeicher der Steuervorrichtung 18 kann eine vorbestimmte Reihenfolge der Signaturen und Buchblocks in den Magazinen und Anlegern hinterlegt sein, nach der die Signaturen den verschiedenen Magazinen entnommen und die Buchblocks bzw. Teilblocks an die Transportsegmente 3 abgegeben werden, sodass die dadurch gebildeten vollständigen Buchblocks B₁ bis B₇ in der Reihenfolge zum Klebebinder gelangen wie auch die zugehörigen Umschläge am Klebebinder angelegt sind. Durch Identifizierung der jeweiligen Signaturen 7 durch die Barcodeleser 17 wird die ordnungsgemäße Reihenfolge und Vollständigkeit der Buchblocks B kontrolliert.

Die notwendigen Informationen über den jeweiligen Buchblock, der als nächstes aus den Magazinen vereinzelt wird, können auch im Barcode der ersten Signatur eines neuen Buchblocks B bzw. Teilblocks TB gespeichert sein und der Steuervorrichtung 18 sowie der nachgeordneten Bindevorrichtung quasi von der Signatur 7 aus zur Verfügung gestellt werden.

Eine zusätzliche Dickenmesseinrichtung 16 an dem Klemmriemenförderer 15 ermöglicht durch Summenbildung der gemessenen Einzeldicken der nacheinander die Dickenmesseinrichtung 16 passierenden Signaturen 7 die Ermittlung einer Gesamtdicke des aus dem Magazin 11 vereinzelten Buchblocks B bzw. Teilblocks TB. Die Gesamtdicke kann zum Verstellen nachfolgender Förder- und Bearbeitungseinrichtungen herangezogen werden.

Die Fig. 5a bis 5d zeigen verschiedene Möglichkeiten, die Magazine 11 der Anleger 10 mit Signaturen 7 zu befüllen.

Fig. 5 a illustriert eine manuelle Beschickung 30. Auf einer Palette 31 übereinander geschichtete Stapel 32 werden von Hand in die Magazine 11 gegeben. Die Stapel 32 können ein oder mehrere Buchblocks B oder Teilblocks TB umfassen, wobei die einzelnen Buchblocks B bzw. Teilblocks TB nicht zueinander versetzt im Stapel 32 vorliegen müssen, da die jeweiligen Buchblocks nicht einzeln gehandhabt werden. Es können also in einem einzigen Handanlegevorgang mehrere Buchblocks in das jeweilige Magazin 11 gegeben werden, sodass diese Form der manuellen Beschickung wesentlich leistungsfähiger ist als die Handanlage von einzelnen Buchblocks in der Einfuhr der Bindevorrichtung. Eine Bedienkraft kann sogar mehrere Magazine 11 gleichzeitig befüllen.

Fig. 5b zeigt eine Stangenbeschickung 35, bei der in Signaturenstangen 37 banderolierte Signaturen 7 verarbeitet werden. Die Signaturenstangen 37 werden mit Hilfe einer Greiferzange 38 von einer Palette 36 auf einen Stangenanleger 39 gesetzt und nach Entfernen der Banderole mit der vorherigen Stange zur Endlosstange zusammengeschoben. Wie aus Fig. 6 ersichtlich, wird die Endlosstange gegen eine Entschuppungsstelle 39 a geschoben, aus der die Signaturen 7 in einem Schuppenstrom 9 abgezogen und über ein Förderband 40 dem Magazin 11 zugeführt werden. Die Signaturenstangen 37 sind aus der konventionellen Druckweiterarbeitung bekannt und bieten enorme Speicherkapazitäten sowie einen hohen Grad der Automatisierung. Anstelle von ausschließlich identischen Druckbogen werden seriell bedruckte Druckbogen ausgangs einer Digitalrollendruckmaschine gefalzt und in bekannter Weise in Signaturenstangen 37 gestapelt und banderoliert.

Fig. 5c zeigt eine Inline-Kopplung 41 des Anlegers 10 mit einer Digitaldruckmaschine 42, in der beispielhaft eine von einer Papierrolle 45 abgerollte Papierbahn endlos bedruckt wird. Die Papierbahn wird inline mittels eines Querschneiders 43 quergeschnitten, wobei die einzelnen Abschnitte in einer Falzeinrichtung 44 zu Signaturen 7 gefalzt und in einem Schuppenstrom 9 ausgegeben werden. Der Schuppenstrom 9 gelangt über besagtes Förderband 40 direkt in das Magazin 11 des Anlegers 10. Im Schuppenstrom 9 transportierte Signaturen 7 können wesentlich störungsfreier transportiert und den Magazinen 11 zugeführt werden, als wenn aus der Digitaldruckmaschine als Stapel ausgegebene lose Buchblocks B inline der Übergabeeinrichtung der Bindevorrichtung zugeführt werden.

Fig. 5d zeigt die alleinige Kopplung 46 des Anlegers 10 mit der Falzeinrichtung 44. Seriell bedruckte Druckbogen 47 werden in der Falzeinrichtung 44 gefalzt und dem Magazin 11 des Anlegers 10 in einem Schuppenstrom 9 zugeführt. Großformatige Druckbogen 47 lassen sich einfacher transportieren, insb. auch überbetrieblich, als besagte lose Buchblockstapel.

## Patentansprüche

1. **Verfahren** zum Zusammentragen von losen Buchblocks (B, B_{1..7}) bestehend aus ein- oder mehrblättrigen Signaturen (7), wie Falzbogen und/oder Einzelblätter, mit einer Sammelstrecke (2), mit einer umlaufenden Fördereinrichtung (6) mit in gleichen Abständen aufeinander folgenden Transportsegmenten (3) und mit mehreren entlang der Sammelstrecke (2) angeordneten Anlegern (10.1..3) zum Zuführen der Signaturen (7) zu den Transportsegmenten (3),
**dadurch gekennzeichnet,**
● **dass** über wenigstens einen Anleger (10.1..3) lose Teilblocks (B, TB) aus wenigstens zwei, in einem Buchblock (B) aufeinander folgenden, seriell bedruckten Signaturen (7) den Transportsegmenten (3) zugeführt werden,
● indem die wenigstens zwei Signaturen (7) nacheinander einem Magazin (11) des wenigstens einen Anlegers (10.1..3) entnommen werden.

2. Verfahren nach Anspruch 1, **dadurch gekennzeichnet, dass** in dem Magazin (11) des wenigstens einen Anlegers (10.1..3) ein Stapel von Teilblocks (B, TB) resp. Signaturen (7) aufgenommen ist.

3. Verfahren nach Anspruch 1 oder 2, **dadurch gekennzeichnet, dass** dem Magazin (11) des wenigstens einen Anlegers (10.1..3) ein Schuppenstrom (9) aus schuppenförmig übereinanderliegenden Signaturen (7) zugeführt wird, wobei der Schuppenstrom (9) sich folgende Teilblocks (B, TB) aus jeweils wenigstens zwei, in einem Buchblock (B) aufeinander folgenden Signaturen (7) aufweist.

4. Verfahren nach Anspruch 3, **dadurch gekennzeichnet, dass** der Schuppenstrom (9) von einer Stange (37) oder einem Wickel, in denen die Signaturen (7) gespeichert sind, abgezogen bzw. abgewickelt wird.

5. Verfahren nach Anspruch 3, **dadurch gekennzeichnet, dass** der Schuppenstrom (9) von einer Falzmaschine (44) oder einem Falzapparat (44) einer Digitaldruckmaschine (42) ausgegeben und dem Magazin (11) zugeführt wird.

6. Verfahren nach einem der Ansprüche 1 bis 5, **dadurch gekennzeichnet,**
**dass** über den wenigstens einen Anleger (10.1..3) ein vollständiger Buchblock (B, B_{1..7}) der Sammelstrecke (2) zugeführt wird.

7. Verfahren nach einem der Ansprüche 1 bis 6, **dadurch gekennzeichnet, dass** über mehrere Anleger (10.1..3) identische Teilblocks (B, TB) der Sammelstrecke (2) zugeführt werden, wobei die Teilblocks (B, TB) verschiedenen Transportsegmenten (3) zugeführt werden.

8. Verfahren nach einem der Ansprüche 1 bis 7, **dadurch gekennzeichnet, dass** die Buchblocks (B) aus mehreren, annähernd gleiche Umfänge von Signaturen (7) aufweisende Teilblocks (TB_{1..3}) gebildet werden, welche von der entsprechenden Anzahl Anleger (10.1..3) nacheinander den Transportsegmenten (3) zugeführt werden.

9. Verfahren nach einem der Ansprüche 1 bis 8, **dadurch gekennzeichnet, dass** die wenigstens zwei aus dem Magazin (11) nacheinander entnommenen Signaturen (7) in ein Zwischenmagazin (21) überführt und zum Teilblock (B, TB) gestapelt werden, und dass der Teilblock (B, TB) aus dem Zwischenmagazin (21) dem jeweiligen Transportsegment (3) zugeführt wird.

10. Verfahren nach Anspruch 9, **dadurch gekennzeichnet, dass** dem Zwischenmagazin (21') Signaturen (7, 7a) von zwei oder mehr Anlegern (10 a, b) zur Bildung der Teilblocks (B, TB) zugeführt werden.

11. **Vorrichtung** zum Zusammentragen von aus ein- oder mehrblättrigen Signaturen (7), wie Falzbogen und/oder Einzelblätter, gebildeten losen Buchblocks (B, B_{1..7}), bestehend aus einer Sammelstrecke (2) aufweisend eine umlaufende Fördereinrichtung (6) mit in gleichen Abständen aufeinander folgenden Transportsegmenten (3) und aus mehreren entlang der Sammelstrecke (2) angeordneten, jeweils ein Magazin (11) aufweisenden Anlegern (10.1..3) zum Vereinzeln und Zuführen der Signaturen (7) zu den Transportsegmenten (3), **gekennzeichnet, durch** wenigstens einen Anleger (10.1..3) zum Vereinzeln von jeweils wenigstens zwei in einem Buchblock (B) aufeinander folgenden, einen Teilblock (B, TB) bildenden Signaturen (7) und zum Zuführen der Teilblocks (B, TB) zu den Transportsegmenten (3).

12. Vorrichtung nach Anspruch 11, **dadurch gekennzeichnet, dass** der wenigstens eine Anleger (10.1..3) ein Zwischenmagazin (21) aufweist, in dem die vereinzelten Signaturen (7) zu den Teilblocks (B, TB) stapelbar sind, wobei das Zwischenmagazin (21) einen öffnebaren Magazinboden (22) aufweist, zum Zuführen der Teilblocks (B, TB) zu den Transportsegmenten (3).

13. Vorrichtung nach Anspruch 12, **dadurch gekennzeichnet, dass** dem Zwischenmagazin (21') mehrere Anleger (10 a, b) zugeordnet sind, wobei die aus den jeweiligen Magazinen (11) nacheinander entnommenen Signaturen (7 a, b) in definierter Reihenfolge übereinander stapelbar sind.

14. Vorrichtung nach einem der Ansprüche 11 bis 13, **dadurch gekennzeichnet, dass** dem wenigstens einen Anleger (10.1..3) eine höhenverstellbare Zwischenebene (23) an der Sammelstrecke (2) zugeordnet ist, zur Übernahme darauf gebildeter oder abgelegter Teilblocks (B, TB) durch Transporteure (4) der Transportsegmente (3).

15. Vorrichtung nach einem der Ansprüche 11 bis 14, **dadurch gekennzeichnet, dass** dem wenigstens einen Anleger (10.1..3) eine oberhalb der Sammelstrecke (2) angeordnete Zwischenebene (24) zugeordnet ist, mit einer in Förderrichtung der Transportsegmente (3) abwärts geneigten Rampe (24) zur Überführung der Teilblocks (B, TB) an die Transportsegmente (3).

16. Vorrichtung nach einem der Ansprüche 11 bis 15, **dadurch gekennzeichnet, dass** dem wenigstens einen Anleger (10.1..3) eine Fördereinrichtung (25) zugeordnet ist, zur Vorbeschleunigung der Teilblocks (B, TB) auf annähernd die Fördergeschwindigkeit der Transportsegmente (3) und anschließenden Übernahme durch die Transportsegmente (3).

17. Vorrichtung nach einem der Ansprüche 11 bis 16, **dadurch gekennzeichnet, dass** dem wenigstens einen Anleger (10.1..3) eine Fördereinrichtung (40) vorgeordnet ist, zum Zuführen eines Schuppenstroms (9) aus schuppenförmig übereinanderliegenden Signaturen (7) zum Magazin (11) des Anlegers (10.1..3).
